# EUROPÄISCHE PATENTSCHRIFT

(11) **EP 1 141 227 B1**
(45) Veröffentlichungstag und Bekanntmachung des Hinweises auf die Patenterteilung: **11.09.2002**
(21) Anmeldenummer: 99965460.1
(22) Anmeldetag: 14.12.1999
(51) Int. Cl.: C11D 17/00, C11D 3/37

(54) **MEHRPHASIGES REININGUNGSMITTEL MIT NAPHTHALINSULFONSÄURE- FORMALDEHYD- KONDENSAT**
MULTI-PHASE CLEANING AGENT WITH NAPHTHALENESULFONIC ACID FORMALDEHYDE CONDENSATE
PRODUIT DE NETTOYAGE MULTIPHASE CONTENANT DES CONDENSATS D'ACIDE NAPHTHALINSULFONIQUE- FORMALDEHYDE

(30) Priorität: 23.12.1998 DE 19859778
(43) Veröffentlichungstag der Anmeldung: 10.10.2001
(73) Patentinhaber: Henkel Kommanditgesellschaft auf Aktien, 40589 Düsseldorf-Holthausen (DE)
(72) Erfinder: MÖLLER, Thomas, D-40593 Düsseldorf (DE); SOLDANSKI, Heinz-Dieter, D-45219 Essen (DE); KÜCH, Stefanie, D-40882 Ratingen (DE); NOGLICH, Jürgen, D-40474 Düsseldorf (DE)
(86) Internationale Anmeldenummer: EP9909891
(87) Internationale Veröffentlichungsnummer: WO00039269

(56) Entgegenhaltungen:
- EP-A- 0 364 260
- GB-A- 2 228 944
- US-A- 4 370 144
- US-A- 4 732 697

## Beschreibung

Die Erfindung betrifft mehrphasige flüssige Reinigungsmittel mit Naphthalinsulfonsäure-Formaldehyd-Kondensat, die sich durch Schütteln temporär emulgieren lassen, und zur Reinigung harter Oberflächen, insbesondere Glas, einsetzbar sind, sowie ein Verfahren zur Reinigung harter Oberflächen.

Bei den heute üblichen Reinigungsmitteln für harte Oberflächen handelt es sich in der Regel um wäßrige Zubereitungen in Form einer stabilen Lösung oder Dispersion, die als wesentliche Wirkstoffe oberflächenaktive Substanzen, organische Lösungsmittel sowie gegebenenfalls Komplexbildner für die Härtebestandteile des Wassers, Abrasivstoffe und reinigend wirkende Alkalien enthalten. Reinigungsmittel, die vor allem für die Reinigung von Glas- und Keramikoberflächen bestimmt sind, werden häufig als Lösungen der Wirkstoffe in einem Gemisch aus Wasser und mit Wasser mischbaren organischen Lösungsmitteln, in erster Linie niedere Alkohole und Glykolether, formuliert. Beispiele derartiger Mittel finden sich in der deutschen Offenlegungsschrift**22 20 540,** den US-Patentschriften **3 839 234** und **3 882 038** sowie in den europäischen Patentanmeldungen **344 847** und **393 772.**

Bei der Anwendung der Reinigungsmittel stellt sich neben der Forderung nach hoher Reinigungsleistung auch die Forderung nach möglichst einfacher und bequemer Anwendung der Mittel. Meist wird erwartet, daß die Mittel bereits bei einmaligem Auftrag ohne weitere Maßnahmen die gewünschte Wirkung liefern. Hier stellt sich vor allem bei Anwendung auf glatten Oberflächen, insbesondere solchen, die wie Glas oder Keramik spiegelnd reflektieren können, Schwierigkeiten dadurch ein, daß Mittel, die gut reinigen, meist nicht streifenfrei auftrocknen, während solche Mittel, die im wesentlichen ohne sichtbare Rückstände auftrocknen, nur eine begrenzte Reinigungswirkung aufweisen.

Um bei annehmbaren Rückstandsverhalten eine hinreichende Reinigungswirkung, insbesondere gegenüber fettigen Anschmutzungen zu erreichen, ist es notwendig, den Reinigungsmitteln neben organischen Lösungsmitteln auch größere Mengen an mehr oder weniger flüchtigen Alkalien zuzusetzen. Hier haben insbesondere Ammoniak und Alkanoiamine Anwendung gefunden. Höhere Konzentrationen an Ammoniak bzw. Amin bewirken allerdings neben einer merklichen Geruchsbelästung eine entsprechende Erhöhung des pH-Wertes in der Reinigungsmittellösung mit der Folge, daß empfindlichere Oberflächen, wie beispielsweise Lackflächen, von diesen Reinigungsmitteln deutlich angegriffen werden.

Bei glatten Oberflächen, insbesondere solchen, die wie Glas oder Keramik spiegelnd reflektieren können, treten darüber hinaus zwei spezielle Probleme auf, die in der Regel nicht unmittelbar nach dem Reinigungsvorgang zu Tage treten, sondern meist erst zu einem späteren Zeitpunkt. Es ist dies zum einen das wohlbekannte, aber störende Phänomen der Kondensation von Wasser auf die vorgenannten Oberflächen, beispielsweise im Badezimmer während und nach dem Duschen oder Baden, das im folgenden als *Beschlageffekt* bezeichnet wird. Zum anderen ist es das ebenso bekannte wie unerfreuliche - wenn auch langfristig unvermeidbare - Ereignis, daß nach dem Reinigen einer der Witterung ausgesetzten reflektierenden Oberfläche wie Fensterglas ein Regenschauer mit den im Anschluß zurückbleibenden Regenflecken das Reinigungsergebnis zunichte macht, was nachfolgend als *Regeneffekt* bezeichnet wird.

Es bestand daher nach wie vor Bedarf an Reinigungsmitteln, die bei hoher Reinigungsleistung die genannten Nachteile nicht aufweisen.

Die deutsche Offenlegungsschrift **39 10 170** beschreibt als Mundwasser dienende Zusammensetzungen zur Bakteriendesorption von festen Oberflächen und lebenden Geweben, die in Form einer 2-Phasen-Zubereitung vorliegen und beim Schütteln eine temporäre Öl-in-Wasser-Emulsion von begrenzter Lebensdauer bilden, wobei die wäßrige Phase etwa 50 bis 97 Gew.-% und die mit Wasser nicht mischbare Ölphase etwa 3 bis 50 Gew.-% umfaßt. Erfindungswesentlich ist ein Gehalt von etwa 0,003 bis 2 Gew.-% eines amphiphilen kationischen Mittels, beispielsweise eines kationischen Tensids, in einer Menge, die die Bildung der Öl-in-Wasser-Emulsion ermöglicht, wobei diese Emulsion etwa 10 Sekunden bis 30 Minuten nach ihrer Bildung zusammenbricht und sich auftrennt. Anionische Tenside beeinträchtigen die antibakterielle Wirkung. Andere Tenside sind nicht erwähnt.

Die europäische Patentanmeldung **0 195 336** beschreibt in zwei Ausführungsformen (1) und (2) durch Schütteln emulgierbare Pflegemittel für empfindliche Oberflächen, insbesondere (1) Kunststoffoberflächen oder (2) Compact-Disc-Platten, die neben einer wäßrigen Phase noch eine organische Phase enthalten, die aus dem Chlorfluorkohlenstoff (CFK) 1,1,2-Trichlor-1,2,2-trifluorethan besteht. Weiter sind die Mittel frei von Wachs und enthalten in der wäßrigen Phase (1) mindestens ein Tensid sowie ein wasserlösliches flüssiges Silikonöl bzw. (2) das Triethanolamin-Salz eines C₁₀₋₁₂-Alkylschwefelsäurehalbesters. Über die Stabilität der durch Schütteln generierbaren Emulsion wird keine Aussage gemacht. Zur Gewährleistung der Emulgierbarkeit liegt der Tensidgehalt üblicherweise bei 1 bis 10 Gew.-%, insbesondere 2 bis 8 Gew.-%, bei Bedarf jedoch auch über 10 Gew.-%, wobei Aniontenside, insbesondere solche mit einer Sulfat- oder Sulfonatgruppe, bevorzugt sind. Aufgrund ihrer umweltschädlichen Eigenschaften, insbesondere im Zusammenhang mit dem Ozon-Loch, sollte jedoch der Einsatz von CFK reduziert oder besser noch vermieden werden.

Aus den deutschen Offenlegungsschriften **195 01 184, '187** und **'188** (*Henkel KGaA)* sind Haarbehandlungsmittel in Form eines 2-Phasen-Systems bekannt, die eine Ölphase und eine Wasserphase aufweisen, wobei die Ölphase bevorzugt auf Silikonöl basiert, und durch mechanische Einwirkung kurzzeitig mischbar sind.

Aus der **WO 96/04358 A1** (*Procter & Gamble*) sind Reinigungsmittel bekannt, die Glas reinigen können, ohne in einem störenden Ausmaß Flecken und/oder Filme zu hinterlassen, und eine wirksame Menge eines substantiven Polymers mit hydrophilen Gruppen enthalten, das das Glas mit einer lang anhaltenden höheren Hydrophilie versieht, so daß wenigstens bei den nächsten drei erneuten Benetzungen, beispielsweise durch Regen, das Wasser flächig abläuft und nach dem Trocknen weniger Flecken zurückbleiben. Substantive Polymere sind insbesondere Polycarboxylate wie Poly(vinylpyrrolidon-coacrylsäure), aber auch Poly(styrolsulfonat), kationische Zucker- und Stärkederivate sowie aus Ethylenoxid und Propylenoxid aufgebaute Blockcopolymere, wobei gerade letztere Polyether weniger Substantivität besitzen.

Aufgabe der vorliegenden Erfindung war es also, leistungsstarke, lagerstabile und leicht handhabbare Mittel für die Reinigung harter Oberflächen bereitzustellen, die getrennte Phasen zeigen, sich zur Anwendung emulgieren lassen, während der Anwendung homogen bleiben und anschließend erneut getrennte Phasen ausbilden sowie nach der Applikation auf die harte Oberfläche dem Regen- bzw. Beschlageffekt entgegenwirken, d.h. einen *Antiregeneffekt* bzw. *Antibeschlageffekt* bewirken.

Gegenstand der Erfindung ist in einer ersten Ausführungsform ein flüssiges mehrphasiges Reinigungsmittel mit wenigstens zwei kontinuierlichen Phasen, das mindestens eine wäßrige Phase I sowie eine mit dieser wäßrigen Phase nicht mischbare, nicht wäßrige flüssige Phase II aufweist und sich durch Schütteln temporär in eine Emulsion überführen läßt, und das mindestens einen Naphthalinsulfonsäure-Formaldehyd-Kondensat enthält.

*Nicht mischbare, nicht wäßrige* Phase bedeutet im Rahmen der vorliegenden Erfindung *nicht auf Wasser als Lösungsmittel basierende* Phase, wobei in der nicht wäßrigen Phase II geringe Mengen, bezogen auf Phase II, an Wasser von bis zu 10 Gew.-%, üblicherweise nicht mehr als 5 Gew.-%, durchaus gelöst enthalten sein können.

Im einfachsten Fall besteht ein erfindungsgemäßes Mittel aus einer kontinuierliche wäßrigen Phase, die aus der gesamten Phase I besteht, und einer kontinuierlichen nicht wäßrigen flüssigen Phase, die aus der gesamten Phase II besteht. Eine oder mehrere kontinuierliche Phasen eines erfindungsgemäßen Mittels können jedoch auch Teile einer anderen Phase in emulgierter Form enthalten, so daß in einem solchen Mittel beispielsweise Phase I zu einem Teil als kontinuierliche Phase I vorliegt, die die kontinuierliche wäßrige Phase des Mittels darstellt, und zu einem anderen Teil als diskontinuierliche Phase I in der kontinuierlichen nicht wäßrigen Phase II emulgiert ist. Für Phase II und weitere kontinuierliche Phasen gilt analoges.

Gegenstand der Erfindung ist in einer zweiten Ausführungsform die Verwendung von mindestens einem Naphthalinsulfonsäure-Formaldehyd-Kondensat in einem Reinigungsmittel für harte Oberflächen zur Verringerung des Regeneffekts und/oder des Beschlageffekts.

Gegenstand der Erfindung in einer dritten Ausführungsform ist ein Verfahren zur Verringerung des Regeneffekts und/oder des Beschlageffekts auf einer mit einem flüssigen Reinigungsmittel behandelten harten Oberfläche, wobei die Oberfläche mit einem mindestens ein Naphthalinsulfonsäure-Formaldehyd-Kondensat enthaltenden flüssigen Reinigungsmittel in konzentrierter oder verdünnter Form behandelt wird.

Gegenstand der Erfindung ist weiterhin ein Verfahren zur Reinigung harter Oberflächen, insbesondere Glas, bei dem ein erfindungsgemäßes Reinigungsmittel durch Schütteln temporär in eine Emulsion überführt, in Mengen von 1,5 bis 10 g pro m² auf die zu reinigende Fläche, vorzugsweise durch Besprühen, aufgetragen und diese Fläche im Anschluß daran gegebenenfalls durch Wischen mit einem saugfähigen weichen Gegenstand gereinigt wird.

Ein besonderer Vorteil der vorliegenden Erfindung besteht darin, daß durch die erfindungsgemäßen Naphthalinsulfonsäure-Formaldehyd-Kondensate gleichzeitig ein Antiregen- und ein Antibeschlageffekt bewirkt wird.

Weiterhin zeichnen sich die erfindungsgemäßen Mittel neben ihrer hohen Reinigungsleistung durch eine insgesamt hohe Lagerstabilität aus. So sind die einzelnen Phasen im Mittel über lange Zeit stabil, ohne daß sich beispielsweise Ablagerungen bildeten, und die Überführung in eine temporäre Emulsion bleibt auch nach häufigem Schütteln reversibel. Zudem läßt die physikalische Form der erfindungsgemäßen Mittel das Problem der Stabilisierung eines als Emulsion formulierten Mittels per se außen vor. Die Trennung von Inhaltsstoffen in separate Phasen kann zusätzlich die chemische Stabilität des Mittels fördern. Weiter weisen die erfindungsgemäßen Mittel ein ausgezeichnetes Rückstandsverhalten auf. Schmierige Rückstände werden weitgehend vermieden, so daß der Glanz der Oberflächen erhalten bleibt, ohne daß ein Nachspülen notwendig wäre.

Der Gehalt an mindestens einem Naphthalinsulfonsäure-Formaldehyd-Kondensat in dem erfindungsgemäßen Mittel beträgt üblicherweise 0,001 bis 20 Gew.-%, vorzugsweise 0,01 bis 10 Gew.-%, insbesondere 0,05 bis 5 Gew.-%, besonders bevorzugt 0,1 bis 1,5 Gew.-% und äußerst bevorzugt 0,15 bis 0,5 Gew.-%.

Naphthalinsulfonsäure-Formaldehyd-Kondensate sind Polykondensationsprodukte von Naphthalinsulfonsäure und Formaldehyd, die nach den bekannten Methoden der alkalischen oder sauren Kondensation herstellbar sind.

Im Rahmen der vorliegenden Erfindung schließt der Begriff Naphthalinsulfon*säure*-Formaldehyd-Kondensat die Naphthalinsulfon*at*-Formaldehyd-Kondensate, d.h. die Salze der Naphthalinsulfonsäure-Formaldehyd-Kondensate, mit ein. Geeignete Salze sind beispielsweise die Alkalimetall- und Erdalkalimetallsalze, bevorzugt die Natrium-, Kalium, Magnesium- und Calciumsalze, sowie die Ammoniumsalze der Naphthalinsulfonsäure-Formaldehyd-Kondensate oder deren Mischungen, insbesondere die Natriumsalze.

Erfindungsgemäß geeignete sind sowohl hochmolekulare bis niedermolekulare Naphthalinsulfonsäure-Formaldehyd-Kondensate, wobei die Niederkondensate etwas bevorzugt sind.

Erfindungsgemäß geeignete Naphthalinsulfonsäure-Formaldehyd-Kondensate sind beispielsweise unter dem Handelsnamen *Lomar*® von der Fa. *Henkel Corp*., z.B. die niedermolekularen Natriumsalze *Lomar® LS, Lomar*® *PW, Lomar*® *PWFA 40* und *Lomar*® *PL 4,* die hochmolekularen Natriumsalze *Lomar*® *D* und *Lomar*® *D SOL,* das Kaliumsalz *Lomar*® *HP* sowie das Ammoniumsalz *Lomar*® *PWA,* sowie unter dem Handelsnamen *Tamol®* von der Fa. *BASF AG,* z.B. die Niederkondensate *Tamol® NN 2901, Tamol® NN 7718, Tamol® NN 8906, Tamol® NN 9104*, *Tamol® NN 9401* (sämtlich Natriumsalze) und *Tamol® NNA 4109* (Ammoniumsalz) mit einer Molmasse im Bereich von etwa 6.500 g/mol, die Mittelkondensate *Tamol*® *NMC 4001* und *Tamol*® *NN 9401* (beides Calciumsalze) mit einer Molmasse im Bereich von etwa 20.000 g/mol sowie die Hochkondensate *Tamol® NH 3091*, *Tamol® NH 7519, Tamol® NH 9103* (sämtlich Natriumsalze) und *Tamol® NHC 3001* (Calciumsalz) mit einer Molmasse im Bereich von etwa 35.000 g/mol, erhältlich.

In einer besonderen Ausführungsform der Erfindung ist das Mittel *im wesentlichen CFKfrei,* d.h. basiert die nicht wäßrige flüssige Phase II nicht auf CFK. Hierbei enthalten die erfindungsgemäßen Mittel aufgrund der negativen Umwelteinflüsse dieser Verbindungen vorzugsweise überhaupt keine CFK, wobei geringe Mengen, bezogen auf das gesamte Mittel, von bis zu etwa 5 Gew.-% noch tolerierbar sind.

In einer bevorzugten Ausführungsform der Erfindung sind die kontinuierlichen Phasen I und II durch eine scharfe Grenzfläche gegeneinander abgegrenzt.

In einer weiteren bevorzugten Ausführungsform der Erfindung enthalten eine oder beide der kontinuierlichen Phasen I und II Teile, vorzugsweise 0,1 bis 35 Vol.-%, insbesondere 0,2 bis 20 Vol.-%, bezogen auf das Volumen der jeweiligen kontinuierlichen Phase, der jeweils anderen Phase als Dispergens. Dabei ist dann die kontinuierliche Phase I bzw. II um den Volumenteil verringert, der als Dispergens in der jeweils anderen Phase verteilt ist. Besonders bevorzugt sind hierbei Mittel, in denen Phase I in Mengen von 0,1 bis 35 Vol.-%, bevorzugt 0,2 bis 20 Vol.-%, bezogen auf das Volumen der Phase II, in Phase II emulgiert ist.

In einer weiterhin bevorzugten Ausführungsform der Erfindung liegt neben den kontinuierlichen Phasen I und II ein Teil der beiden Phasen als Emulsion einer der beiden Phasen in der anderen Phase vor, wobei diese Emulsion durch zwei scharfe Grenzflächen, eine obere und eine untere, gegenüber den nicht an der Emulsion beteiligten Teilen der Phasen I und II abgegrenzt ist.

Die erfindungsgemäßen Mittel enthalten vorzugsweise 5 bis 95 Vol.-% Phase I sowie 95 bis 5 Vol.-% Phase II.

In einer weiteren bevorzugten Ausführungsform der Erfindung enthält das Mittel 35 bis 95 Vol.-% Phase I sowie 5 bis 65 Vol.-% Phase II, insbesondere 55 bis 95 Vol.-% Phase I sowie 5 bis 45 Vol.-% Phase II, äußerst bevorzugt 70 bis 95 Vol.-% Phase I sowie 5 bis 30 Vol.-% Phase II. Weiterhin stellt die kontinuierliche Phase I vorzugsweise die untere Phase und die kontinuierliche Phase II die obere Phase dar.

In einer ebenfalls bevorzugten Ausführungsform basiert die nichtwassermischbare Phase II auf aliphatischen Benzin-Kohlenwasserstoffen und/oder Terpen-Kohlenwasserstoffen. Die Benzin-Kohlenwasserstoffe weisen vorzugsweise einen Siedepunktbereich von 130 bis 260 °C, insbesondere von 140 bis 240 °C, besonders bevorzugt von 150 bis 220 °C, auf, wie etwa die C₉₋₁₃-Isoparaffine mit einem Siedepunktbereich von 184 bis 217 °C, erhältlich beispielsweise als *Shellsol*® *T* von der Fa. *Deutsche Shell Chemie AG* (Eschborn). Geeignete Terpen-Kohlenwasserstoffe sind beispielsweise Citrusöle wie das aus den Schalen von Orangen gewonnene Orangenöl, die darin enthaltenen Orangenterpene, insbesondere Limonen, oder Pine Oil, das aus Wurzeln und Stubben extrahierte Kiefernöl. Phase II kann auch ausschließlich aus aliphatischen Benzin-Kohlenwasserstoffen und/oder Terpen-Kohlenwasserstoffen bestehen. Hierbei enthält Phase II Benzin-Kohlenwasserstoffe vorzugsweise in Mengen von mindestens 60 Gew.-%, besonders bevorzugt 90 bis 99,99 Gew.-%, insbesondere 95 bis 99,9 Gew.-%, äußerst bevorzugt 97 bis 99 Gew.-%.

Als oberflächenaktive Substanzen eignen sich für die erfindungsgemäßen Mittel Tenside, insbesondere aus den Klassen der anionischen und nichtionischen Tenside. Vorzugsweise enthalten die Mittel anionische und nichtionische Tenside, wobei die anionischen Tenside insbesondere in Phase I enthalten sind. Die Menge an anionischem Tensid liegt, bezogen auf die Phase I, üblicherweise nicht über 10 Gew.-%, vorzugsweise zwischen 0,01 und 5 Gew.-%, insbesondere zwischen 0,01 und 0,5 Gew.-%, besonders bevorzugt zwischen 0,1 und 0,3 Gew.-%. Sofern die Mittel nichtionische Tenside enthalten, liegt deren Konzentration vorzugsweise in Phase I, bezogen auf Phase I, üblicherweise nicht über 3 Gew.-%, vorzugsweise zwischen 0,001 und 0,3 Gew.-% sowie insbesondere zwischen 0,001 und 0,1 Gew.-%, und in Phase II, bezogen auf Phase II, üblicherweise nicht über 5 Gew.-%, vorzugsweise zwischen 0,001 und 0,5 Gew.-% sowie insbesondere zwischen 0,001 und 0,2 Gew.-%, besonders bevorzugt zwischen 0,005 und 0,1 Gew.-%, äußerst bevorzugt zwischen 0,01 und 0,05 Gew.-%.

Als anionische Tenside eignen sich vorzugsweise C₈-C₁₈-Alkylbenzolsulfonate, insbesondere mit etwa 12 C-Atomen im Alkylteil, C₈-C₂₀-Alkansulfonate, C₈-C₁₈-Monoalkylsulfate, C₈-C₁₈-Alkylpolyglykolethersulfate mit 2 bis 6 Ethylenoxideinheiten (EO) im Etherteil sowie Sulfobemsteinsäureester mit 8 bis 18 C-Atomen in den Alkoholresten.

Die anionischen Tenside werden vorzugsweise als Natriumsalze eingesetzt, können aber auch als andere Alkali- oder Erdalkalimetallsalze, beispielsweise Magnesiumsalze, sowie in Form von Ammonium- oder Aminsalzen enthalten sein.

Beispiele derartiger Tenside sind Natriumkokosalkylsulfat, Natrium-sec.-Alkansulfonat mit ca. 15 C-Atomen sowie Natriumdioctylsulfosuccinat. Als besonders geeignet haben sich Fettalkylsulfate mit 12 bis 14 C-Atomen wie auch Natriumlaurylethersulfat mit 2 EO erwiesen.

Als nichtionische Tenside sind vor allem C₈-C₁₈-Alkoholpolyglykolether, d.h. ethoxylierte Alkohole mit 8 bis 18 C-Atomen im Alkylteil und 2 bis 15 Ethylenoxideinheiten (EO), C₈-C₁₈-Carbonsäurepolyglykolester mit 2 bis 15 EO, ethoxylierte Fettsäureamide mit 12 bis 18 C-Atomen im Fettsäureteil und 2 bis 8 EO, langkettige Aminoxide mit 14 bis 20 C-Atomen und langkettige Alkylpolyglycoside mit 8 bis 14 C-Atomen imAlkylteil und 1 bis 3 Glycosideinheiten zu erwähnen. Beispiele derartiger Tenside sind Oleyl-Cetyl-Alkohol mit 5 EO, Nonylphenol mit 10 EO, Laurinsäurediethanolamid, Kokosalkyldimethylaminoxid und Kokosalkylpolyglucosid mit im Mittel 1,4 Glucoseeinheiten.

Bevorzugt werden als nichtionische Tenside in der wäßrigen Phase neben den Additionsprodukten aus Ethylenoxid und Fettalkoholen mit insbesondere 4 bis 8 Ethylenoxideinheiten die Alkylpolyglycoside, und von diesen wiederum die Vertreter mit 8 bis 10 C-Atomen im Alkylteil und bis zu 2 Glucoseeinheiten. In der nichtwäßrigen Phase II werden als nichtionische Tenside Fettalkoholpolyglykolether mit insbesondere 2 bis 8 EO, beispielsweise Oleyl-Cetyl-Alkohol+5-EO-ether, und/oder Fettsäurepolyglykolester (FSE) mit insbesondere 2 bis 10 EO, beispielsweise Talgfettsäure+6-EO-ester, besonders bevorzugt. Weiter ist bei den Niotensiden, insbesondere den Alkoholpolyglykolethem und Carbonsäurepolyglykolestern, für Phase II der Ethoxylierungsgrad auf die C-Kettenlänge in der Art abgestimmt, daß kürzere C-Ketten mit niedrigeren Ethoxylierungsgraden bzw. längere C-Ketten mit höheren Ethoxylierungsgraden kombiniert werden.

Besonders bevorzugt sind Mittel, welche anionisches und nichtionisches Tensid enthalten. Dabei sind insbesondere Kombinationen aus Aniontensid in Phase I und nichtionischem Tensid in Phase II vorteilhaft, beispielsweise Kombinationen von Fettalkylsulfaten und/
oder Fettalkoholpolyglykolethersulfaten in Phase I mit Fettalkoholpolyglykolethern und/oder FSE in Phase II.

Weiterhin können die erfindungsgemäßen Reinigungsmittel wasserlösliche organische Lösungsmittel in Form niederer Alkohole und/oder Etheralkohole, vorzugsweise aber Gemische aus Alkoholen und Etheralkoholen enthalten. Die Menge an organischem Lösungsmittel beträgt vorzugsweise 0,1 bis 15 Gew.-%, insbesondere 1 bis 10 Gew.-%, bezogen auf die wäßrige Phase I.

Als Alkohole werden insbesondere Ethanol, Isopropanol und n-Propanol eingesetzt. Als Etheralkohole kommen hinreichend wasserlösliche Verbindungen mit bis zu 10 C-Atomen im Molekül in Betracht. Beispiele derartiger Etheralkohole sind Ethylenglykolmonobutylether, Propylenglykolmonobutylether, Diethylenglykolmonobutylether, Propylenglykolmonotertiärbutylether und Propylenglykolmonoethylether, von denen wiederum Ethylenglykolmonobutylether und Propylenglykolmonobutylether bevorzugt werden. Werden Alkohol und Etheralkohol nebeneinander eingesetzt, so liegt das Gewichtsverhältnis beider vorzugsweise zwischen 1 : 2 und 4 : 1. Besonders wird im Rahmen der Erfindung Ethanol bevorzugt.

Die Mittel sind durch vorzugsweise bis zu dreimaliges, insbesondere bis zu zweimaliges, besonders bevorzugt einmaliges, Schütteln in die erfindungsgemäß temporäre Emulsion überführbar, wobei die durch Schütteln generierte temporäre Emulsion über einen zur bequemen Anwendung des Mittels ausreichenden Zeitraum von etwa 0,5 bis 10 min, bevorzugt 1 bis 5 min, insbesondere 1,5 bis 4 min, beständig ist, d.h. einerseits nicht unmittelbar nach dem Ende des Schütteins wieder zusammenbricht und andererseits nicht längerfristig bestehen bleibt. Hierbei ist unter *beständig* zu verstehen, daß nach der jeweiligen Zeit noch mindestens 90 Vol.-% des Mittels als die durch Schütteln generierte temporäre Emulsion vorliegen. Neben der Auswahl und Dosierung der Basis- und Wirkkomponenten besteht ein Regulativ zur Einstellung letzterer Eigenschaften der erfindungsgemäßen Mittel in der Steuerung der Viskosität der einzelnen Phasen.

Die wäßrige Phase I weist vorzugsweise eine Viskosität nach *Brookfield* (Modell DV-II+, Spindel 31, Drehfrequenz 20 min⁻¹, 20 °C) von 0,1 bis 200 mPa·s, insbesondere 0,5 bis 100 mPa·s, äußerst bevorzugt 1 bis 60 mPa·s, auf. Zu diesem Zweck kann das Mittel bzw. die enthaltenen Phasen Viskositätsregulatoren enthalten. Die Menge anViskositätsregulator in Phase I, bezogen auf Phase I, beträgt üblicherweise bis zu 0,5 Gew.-%, vorzugsweise 0,001 bis 0,3 Gew.-%, insbesondere 0,01 bis 0,2 Gew.-%, äußerst bevorzugt 0,05 bis 0,15 Gew.-%. Geeignete Viskositätsregulatoren sind unter anderem synthetische Polymere wie die Homo- und/oder Copolymere der Acrylsäure bzw. ihrer Derivate, beispielsweise die unter dem Handelsnamen *Carbopol®* erhältlichen Produkte der Firma *Goodrich*, insbesondere das vernetzte Acrylsäurecopolymer *Carbopol® ETD 2623.* In der internationalen Anmeldung **WO 97/38076** ist eine Reihe weiterer von der Acrylsäure abgeleiteter Polymere aufgeführt, die ebenfalls geeignete Viskositätsregulatoren darstellen.

Weiterhin können die erfindungsgemäßen Mittel in Phase I flüchtiges Alkali enthalten. Als solches werden Ammoniak und/oder Alkanolamine, die bis zu 9 C-Atome im Molekül enthalten können, verwendet. Als Alkanolamine werden die Ethanolamine bevorzugt und von diesen wiederum das Monoethanolamin. Der Gehalt an Ammoniak und/oder Alkanolamin beträgt, bezogen auf Phase I, vorzugsweise 0,01 bis 3 Gew.-%, insbesondere 0,02 bis 1 Gew.-%, besonders bevorzugt 0,05 bis 0,5 Gew.-%.

Neben dem flüchtigen Alkali können die erfindungsgemäßen Mittel in Phase I zusätzlich Carbonsäure enthalten, wobei das Äquivalentverhältnis von Amin und/oder Ammoniak zu Carbonsäure vorzugsweise zwischen 1 : 0,9 und 1 : 0,1 liegt. Geeignet sindCarbonsäuren mit bis zu 6 C-Atomen, wobei es sich um Mono-, Di- oder Polycarbonsäuren handeln kann. Je nach Äquivalentgewicht von Amin und Carbonsäure liegt der Gehalt an Carbonsäure, bezogen auf Phase I, vorzugweise zwischen 0,01 und 2,7 Gew.-%, insbesondere zwischen 0,01 und 0,9 Gew.-%. Beispiele geeigneter Carbonsäuren sind Essigsäure, Glykolsäure, Milchsäure, Zitronensäure, Bernsteinsäure und Adipinsäure, von denen vorzugsweise Essigsäure, Zitronensäure und Milchsäure verwendet werden. Besonders bevorzugt wird Essigsäure eingesetzt.

In einer besonderen Ausführungsform des erfindungsgemäßen Mittels, der erfindungsgemäßen Verwendung und der erfindungsgemäßen Verfahren wird mindestens ein Naphthalinsulfonsäure-Formaldehyd-Kondensat zusammen mit mindestens einem weiteren Additiv eingesetzt, das ebenfalls eine Verringerung des Regen- und/oder Beschlageffekts bewirkt. Hierbei kann es sich um ein oder mehrere wasserlösliche Additive handeln und/oder um eine oder mehrere Additive, die in einem erfindungsgemäßen Mittel im wesentlichen in der nicht wäßrigen Phase II gelöst sind.

Weitere Additive im Sinne dieser besonderen Ausführungsform, die in einem erfindungsgemäßen Mittel im wesentlichen in der wäßrigen Phase I gelöst sind, sind insbesondere (i) die substantiven Polymere mit hydrophilen Gruppen der **WO 96/04358 A1** (*Procter & Gamble*), insbesondere Polycarboxylate wie Poly(vinylpyrrolidon-co-acrylsäure), aber auch Poly(styrolsulfonat), kationische Zucker- und Stärkederivate sowie aus Ethylenoxid und Propylenoxid aufgebaute Blockcopolymere, mit einer durchschnittlichen Molmasse von 10.000 bis 3.000.000 g/mol, vorzugsweise 20.000 bis 2.500.000 g/mol, insbesondere 300.000 bis 2.000.000 g/mol, äußerst bevorzugt 400.000 bis 1.500.000 g/mol, (ii) die Aminoxidpolymere, insbesondere Poly(4-vinylpyridin-N-oxide), der **WO 97/33963 A1** (*Procter & Gamble*) mit einer durchschnittlichen Molmasse von 2.000 bis 100.000 g/mol, vorzugsweise 5.000 bis 20.000 g/mol, insbesondere 8.000 bis 12.000 g/mol, (iii)endgruppenverschlossene polyalkoxylierte Alkohole der Formel R¹O[CH₂CH(CH)₃O]ₚ[CH₂CH(R²)O]_{q}R³, in der R¹ einen linearen, aliphatischen Kohlenwasserstoffrest mit 1 bis etwa 22 Kohlenstoffatomen oder ein Gemisch verschiedener solcher Reste, R² ein Wasserstoffatom oder einen niederen Alkylrest mit 1 bis 6 Kohlenstoffatomen, R³ einen linearen oder verzweigten, gesättigten oder ungesättigten, aliphatischen, ggf. arylsubstitutierten, acyclischen oder cyclischen, Kohlenwasserstoffrest mit 1 bis etwa 78 Kohlenstoffatomen und optional ein oder mehreren Hydroxygruppen und/oder Ethergruppen -O- oder ein Gemisch verschiedener solcher Reste, p eine Zahl von 0 bis etwa 15 und q eine Zahl von 0 bis etwa 50 repräsentiert und die Summe von p und q mindestens 1 ist, insbesondere epoxyverschlossene polyalkoxylierte Alkohole vorgenannter Formel, in der R¹ einen linearen, aliphatischen Kohlenwasserstoffrest mit etwa 4 bis etwa 18, vorzugsweise etwa 4 bis etwa 12, Kohlenstoffatomen, insbesondere einen Butyl-, Hexyl-, Octyl- oder Decylrest bzw. deren Mischungen, oder ein Gemisch verschiedener solcher Reste, R² ein Wasserstoffatom oder einen niederen Alkylrest mit 1 bis 6 Kohlenstoffatomen, vorzugsweise ein Wasserstoffatom, R³ eine Gruppe [CH₂CH(R⁴)O]ᵣH, in der R⁴ für einen linearen, aliphatischen Kohlenwasserstoffrest mit etwa 2 bis etwa 26, vorzugsweise etwa 4 bis etwa 18, insbesondere etwa 6 bis etwa 14, Kohlenstoffatomen oder ein Gemisch verschiedener solcher Reste und r für eine Zahl von 1 bis etwa 3, vorzugsweise 1 bis etwa 2, insbesondere 1, steht, p eine Zahl von 1 bis etwa 5, vorzugsweise 1 bis etwa 2, insbesondere 1, und q eine Zahl von 1 bis etwa 30, vorzugsweise etwa 4 bis etwa 26, insbesondere etwa 10 bis etwa 24, repräsentiert, beispielsweise mit R¹ = C_{8/10}-Alkylrest, R² = H, R³ = [CH₂CH(R⁴)O]ᵣH mit R⁴ = C₈-Alkylrest und r = 1, u = 1 und v = 22, (iv) Ligninsulfonate, beispielsweise die Alkalimetall- und Erdalkalimetalligninsulfonate sowie die Ammoniumligninsulfonate oder deren Mischungen, vorzugsweise Natrium-, Magnesium-, Calcium- oder Ammoniumligninsulfonate sowie deren Mischungen, insbesondere die Natriumligninsulfonate, und/oder Ligninsulfon*säure,* die ggf. *in situ* mit einer entrsprechenden Base neutralisiert wird (geeignete Ligninsulfonate sind beispielsweise unter dem Handelsnamen *Zewa*® von der Fa. *Ligninchemie*, z.B. die Natriumligninsulfonate *Zewa*® *EF, Zewa*® *S, Zewa*® *S* 2, *Zewa*® *SL* und *Zewa*® *SL 2* sowie das Ammoniumligninsulfonat *Zewa® DIS TR,* unter dem Handelsnamen *Totanin*® von der Fa. *Nike Baeck Industries GmbH,* z.B. das Ammoniumligninsulfonat *Totanin*® *AM 5025-T2* und das Calciumligninsulfonat *Totanin® CA 2032*, sowie unter den Handelsnamen *Borresperse*® (etwa 25 % der Moleküle haben eine Molmasse über 20.000 g/mol), *Borrewell®, Borrebond®, Ultrazine®, Ufoxane*® (*Ultrazine®, Ufoxane®*: etwa 40 % der Moleküle haben eine Molmasse über 20.000 g/mol), *Marasperse®, Maracell*® und *Maratan*® von der Fa. *LignoTech USA, Inc.* der *Borregaard* Gruppe, z.B. die Calciumligninsulfonate *Borresperse® CA, Borrebond*® und *Ultrazine® CA,* die Natriumligninsulfonate *Borresperse*® *NA, Borresperse*® *3A, Ultrazine*® *NA, Ultrazine*® *NAS, Ufoxane*® 2, *Ufoxane*® *3A* und *Ufoxane*® *RG,* das Ammoniumligninsulfonat *Borresperse*® *NH* sowie die Chrom-, Ferrochrom- und Eisenligninsulfonate *Borresperse*® *C, FC* und *FE,* erhältlich), (v) hochmolekulare bis niedermolekulare, bevorzugt niedermolekulare, Naphthalinsulfonsäure-Formaldehyd-Kondensate bzw. deren Salze, beispielsweise die Alkalimetall- und Erdalkalimetallsalze, bevorzugt die Natrium-, Kalium-, Magnesium- und Calciumsalze, sowie die Ammoniumsalze oder deren Mischungen, insbesondere die Natriumsalze (geeignete Naphthalinsulfonsäure-Formaldehyd-Kondensate sind beispielsweise unter dem Handelsnamen *Lomar*® von der Fa. *Henkel Corp.,* z.B. die niedermolekularen Natriumsalze *Lomar*® *LS, Lomar*® *PW, Lomar*® *PWFA 40* und *Lomar® PL 4,* die hochmolekularen Natriumsalze *Lomar*® *D* und *Lomar® D SOL*, das Kaliumsalz *Lomar*® *HP* sowie das Ammoniumsalz *Lomar*® *PWA*, sowie unter dem Handelsnamen *Tamol®* von der Fa. *BASF AG*, z.B. die Niederkondensate *Tamol® NN 2901, Tamol*® *NN 7718, Tamol® NN 8906, Tamol*® *NN 9104, Tamol® NN 9401* (sämtlich Natriumsalze) und *Tamol® NNA 4109* (Ammoniumsalz) mit einer Molmasse im Bereich von etwa 6.500 g/mol, die Mittelkondensate *Tamol® NMC 4001* und *Tamol® NN 9401* (beides Calciumsalze) mit einer Molmasse im Bereich von etwa 20.000 g/mol sowie die Hochkondensate *Tamol® NH 3091, Tamol® NH 7519, Tamol® NH 9103* (sämtlich Natriumsalze) und *Tamol® NHC 3001* (Calciumsalz) mit einer Molmasse im Bereich von etwa 35.000 g/mol, erhältlich), (vi) Gummi arabicum, (vii) Polyvinylpyrrolidone und (viii) Polyethylenglykole, wobei die Polywachse, feste Polyethylenglykole mit einer Molmasse von ca. 500 bis über 10.000 g/mol, z.B. 4.000 g/mol, und wachsartiger Konsistenz, gegenüber den flüssigen Polyethylenglykolen mit einer Molmasse von beispielsweise 200 g/mol bevorzugt sind.

Weitere Additive im Sinne dieser besonderen Ausführungsform, die in einem erfindungsgemäßen Mittel im wesentlichen in der nicht wäßrigen Phase II gelöst sind, sind insbesondere alkoxylierte Dihydroxyaromaten der Formel A, in der X eine Einfachbindung, eine C₁₋₅-Alkylengruppe, eine Carbonylgruppe oder eine Gruppe C-R¹, wobei R¹ für ein Wasserstoffatom oder eine C₁₋₆-Alkylgruppe steht, Y eine Einfachbindung, eine C₁₋₅-Alkylengruppe, eine Carbonylgruppe, eine Gruppe C-R², wobei R² für ein Wasserstoffatom oder eine C₁₋₆-Alkylgruppe steht, oder zwei Wasserstoffatome, wobei die Gruppe "-Y-" dann "-H H-" entspricht, R ein Wasserstoffatom, eine C₁₋₆-Alkylgruppe oder deren Mischungen, m eine Zahl von 0 bis etwa 20 und n eine Zahl von 0 bis etwa 20 repräsentiert und die Summe m + n > 0 ist. Hierbei orientiert sich die Menge eines jeden alkoxylierten Dihydroxyaromaten an dessen Löslichkeit in der nicht wäßrigen Phase II, wobei vorzugsweise nicht mehr alkoxylierter Dihydroxyaromat eingesetzt wird, als in der nicht wäßrigen Basis der Phase II homogen löslich ist. Besonders bevorzugte alkoxylierte Dihydroxyaromaten haben eine hohe Löslichkeit in aliphatischen Benzin-Kohlenwasserstoffen, die, wie weiter unten beschrieben wird, eine bevorzugte Basis der nicht wäßrigen Phase II darstellen. Geeignete aromatische Grundkörper der alkoxylierten
Dihydroxyaromaten, d.h. Formel A ohne die Gruppen H[OCH(R)CH₂]ₘO- und -O[CH2CH(R)]ₙH, sind beispielsweise Biphenyl, Diphenylmethan, 1,1-Diphenylethan, 1,2-Diphenylethan, 1,2-Diphenylpropan, 1,3-Diphenylpropan, 2,2-Diphenylpropan, 1,2-Diphenylbutan, 1,4-Diphenylbutan, 2,2-Diphenylbutan, 1,5-Diphenylpentan, 3,3-Diphenylpentan, Fluoren, Fluorenon, Anthracen und Anthrachinon. Bekannte Dihydroxyaromaten, deren Alkoxylate erfindungsgemäße Verbindungen der Formel A darstellen, sind beispielsweise das *o,o*'-Biphenol sowie die Bisphenole *Bisphenol A* (2,2-Bis-(4-hydroxyphenyl)-propan), *Bisphenol B* (2,2-Bis-(4-hydroxyphenyl)-butan) und *Bisphenol F* (2,2'-Methylendiphenol). Die Alkoxylierung der Dihydroxyaromaten zu den erfindungsgemäßen alkoxylierten Dihydroxyaromaten der Formel A ist nach bekannten Alkoxylierungsmethoden möglich und erfolgt üblicherweise basisch oder sauer katalysiert bei erhöhten Temperaturen und unter erhöhtem Druck, wobei je nach den gewählten Bedingungen eine normale oder eine eingeengte Homologenverteilung erhalten wird. Die Summe m + n stellt den mittleren Gesamtalkoxylierungsgrad der erfindungsgemäßen alkoxylierten Dihydroxyaromaten der Formel A dar und nimmt Werte im Bereich der reellen Zahlen von oberhalb 0 bis etwa 40 an, wobei m und n auf molekularer Ebene für entsprechende ganze Zahlen von 0 bis etwa 20 gemäß der jeweiligen Homologenverteilung stehen. Die entsprechenden mittleren Alkoxylierungsgrade m und n sind dabei in der Regel gleich, während m und n auf molekularer Ebene ebenso gleich wie verschieden sein können. So entspricht beispielsweise ein mittlerer Gesamtalkoxylierungsgrad von 13 mittleren Alkoxylierungsgraden m und n von jeweils 6,5, wobei in einem bedeutenden Teil der Moleküle m = n = 6, m = n = 7 oder m = 6 und n = 7 sein können. Der mittlere Gesamtalkoxylierungsgrad beträgt vorzugsweise 0,1 bis 30, insbesondere 0,5 bis 25, besonders bevorzugt 1 bis 20 und äußerst bevorzugt 1,5 bis 15. Erfindungsgemäß sind die ethoxylierten und/oder propoxylierten Dihydroxyaromaten der Formel A (R = H und/oder CH₃) bevorzugt. Hierbei kann es sich um Mischalkoxylate mit Ethylenoxy(EO) und Propylenoxyeinheiten (PO), vorzugsweise um reine Ethoxylate oder insbesondere um reine Propoxylate handeln. Einsetzbar sind aber ebenso solche Dihydroxyaromaten der Formel A, in der R einen Ethyl-, Propyl-, Isopropyl-, Butyl-, ^{*sek*}Butyl-, ^{*tert*}Butyl-, Pentyl- und/oder Hexylrest darstellt. Bevorzugte alkoxylierte Dihydroxyaromaten der Formel A haben als Gruppe "-Y-" zwei Wasserstoffatome "-H H-" und tragen die alkoxylierten Hydroxygruppen insbesondere in 4- und 4'-Position (bezüglich X) gemäß Formel B, wobei -X- vorzugsweise eine C₁₋₅-Alkylengruppe -C(R³)(R⁴)-, in der R³ und R⁴ H, CH₃, CH₂CH₃ oder CH₂CH₂CH₃, insbesondere eine 2,2-Propylen- oder 2,2-Butylengruppe, repräsentiert. Besonders bevorzugt sind Alkoxylierungsprodukte des Bisphenol A, das auch unter dem Namen *Dian* bekannt ist, der Formel C, wobei vorzugsweise R ein Wasserstoffatom und/oder eine Methylgruppe sowie m und n jeweils eine Zahl von 1 bis 15, insbesondere 1 bis 10 repräsentiert, beispielsweise R = H und m + n = 2, 4, 6,5 oder 8,5 oder R = CH₃ und m + n = 2, 4 oder 13, wobei besonders bevorzugt R = CH₃ und m + n = 13 ist. Alkoxylierte Bisphenole A der Formel C werden beispielsweise unter dem Handelsnamen *Dianol®* von der Fa. *Akzo Nobel* vertrieben, z.B. *Dianol® 22, Dianol*® *220, Dianol*® *22 D, Dianol*® *240 1, Dianol*® *264, Dianol® 285, Dianol® 33, Dianol® 320, Dianol® 340* und *Dianol® 33.* und *Dianol® 3130.*

In einer bevorzugten Variante dieser besonderen Ausführungsform werden mindestens ein Naphthalinsulfonsäure-Formaldehyd-Kondensat zusammen mit mindestens einem alkoxylierten Dihydroxyaromaten der Formel A eingesetzt. In einer ebenfalls bevorzugten Variante dieser besonderen Ausführungsform werden mindestens ein Naphthalinsulfonsäure-Formaldehyd-Kondensat zusammen mit mindestens einem der vorgenannten wasserlöslichen Additive (i) bis (vii) eingesetzt. In noch einer bevorzugten Variante dieser besonderen Ausführungsform werden mindestens ein Naphthalinsulfonsäure-Formaldehyd-Kondensat zusammen mit mindestens einem alkoxylierten Dihydroxyaromaten der Formel A und mindestens einem der vorgenannten wasserlöslichen Additive (i) bis (vii) eingesetzt.

Der Gehalt an mindestens einem dieser weiteren Additive in einem erfindungsgemäßen Mittel beträgt 0,001 bis 20 Gew.-%, vorzugsweise 0,01 bis 10 Gew.-%, insbesondere 0,05 bis 5 Gew.-%, besonders bevorzugt 0,1 bis 1,5 Gew.-% und äußerst bevorzugt 0,15 bis 0,5 Gew.-%.

Neben den genannten Komponenten können die erfindungsgemäßen Mittel weitere Hilfsund Zusatzstoffe enthalten, wie sie in derartigen Mitteln üblich sind. Dazu zählen insbesondere Farbstoffe, Parfümöle, pH-Regulatoren (z.B. Citronensäure, Alkanolamine oder NaOH), Konservierungsmittel, Komplexbildner für Erdalkaliionen, Enzyme, Bleichsysteme und Antistatikstoffe. Die Menge an derartigen Zusätzen liegt üblicherweise nicht über 2 Gew.-% im Reinigungsmittel. Die Untergrenze des Einsatzes hängt von der Art des Zusatzstoffes ab und kann beispielsweise bei Farbstoffen bis zu 0,001 Gew.-% und darunter betragen. Vorzugsweise liegt die Menge an Hilfsstoffen zwischen 0,01 und 1 Gew.-%.

Der pH-Wert der wäßrigen Phase I kann dabei über einen weiten Bereich variiert werden, bevorzugt ist jedoch ein Bereich von 2,5 bis 12, vorzugsweise 5 bis 10,5, insbesondere 7 bis 10.

In einer bevorzugten Ausführungsform enthalten die erfindungsgemäßen Mittel
70 bis 95 Vol.-% wäßriger Phase I, enthaltend
0,01 bis 10 Gew.-% anionisches Tensid,
0 bis 3 Gew.-% nichtionisches Tensid,
0,1 bis 1,5 Gew.-% mindestens eines Naphthalinsulfonsäure-Formaldehyd-Kondensats,
0 bis 1,5 Gew.-% weiteres wasserlösliches Additiv (i) bis (vii) zur Verringerung des Regen- und/oder Beschlageffekts,
0 bis 10 Gew.-% wasserlösliches organisches Lösungsmittel,
0 bis 0,5 Gew.-% Viskositätsregulator,
0 bis 3 Gew.-% flüchtiges Alkali,
0 bis 0,2 Gew.-% Parfüm und
*ad* 100 Gew.-% Wasser, und
5 bis 30 Vol.-% nichtwäßriger Phase II, enthaltend
0 bis 100 Gew.-% aliphatische Benzin-Kohlenwasserstoffe,
0 bis 100 Gew.-% Terpen-Kohlenwasserstoffe,
0 bis 5 Gew.-% mindestens eines alkoxylierten Dihydroxyaromaten der Formel A,
0 bis 5 Gew.-% nichtionisches Tensid und
0 bis 1 Gew.-% Parfüm,
wobei die Angaben in Gew.-% auf die jeweilige Phase bezogen sind, die Summe der Benzin- und Terpen-Kohlenwasserstoffe Phase II ad 100 Gew.-% komplettiert und die Phasen zusätzlich geringe Mengen an Farbstoff enthalten können.

Das erfindungsgemäße Mittel ist sprühbar und kann daher in einem Sprühspender eingesetzt werden.

Ein weiterer Gegenstand der Erfindung ist demgemäß ein Erzeugnis, enthaltend ein erfindungsgemäßes Mittel und einen Sprühspender.

Bevorzugt ist der Sprühspender ein manuell aktivierter Sprühspender, insbesondere ausgewählt aus der Gruppe, umfassend Aerosolsprühspender, selbst Druck aufbauende Sprühspender, Pumpsprühspender und Triggersprühspender, insbesondere Pumpsprühspender und Triggersprühspender mit einem Behälter aus transparentem Polyethylen oder Polyethylenterephthalat. Sprühspender werden ausführlicher in der WO 96/04940 (*Procter & Gamble)* und den darin zu Sprühspendern zitierten US-Patenten, auf die in dieser Hinsicht sämtlich Bezug genommen und deren Inhalt hiermit in diese Anmeldung aufgenommen wird, beschrieben.

Die Anwendung der erfindungsgemäßen Mittel geschieht in der Weise, daß man das durch Schütteln temporär in eine Emulsion überführte Mittel in Mengen von beispielsweise etwa 1,5 bis 10 g pro m², vorzugsweise 3 bis 7 g pro m², auf die zu reinigende Fläche aufträgt und unmittelbar im Anschluß daran diese Flächen mit einem saugfähigen weichen Gegenstand wischt und sie dadurch reinigt. Der Auftrag der Mittel geschieht vorzugsweise mit Hilfe geeigneter Sprühgeräte, insbesondere eines Sprühspenders bzw. eines erfindungsgemäßen Erzeugnisses, um eine möglichst gleichmäßige Verteilung zu erreichen. Zum Wischen eignen sich in erster Linie Schwämme oder Tücher, die bei Behandlung größerer Flächen von Zeit zu Zeit mit Wasser ausgespült werden können.

Die erfindungsgemäßen Mittel werden durch getrenntes Aufmischen der einzelnen Phasen unmittelbar aus ihren jeweiligen Rohstoffen, anschließendes Zusammenführen und Durchmischen der Phasen und abschließendes Stehen des Mittels zur Auftrennung der temporären Emulsion hergestellt. Sie lassen sich ebenfalls durchAufmischen unmittelbar aus ihren Rohstoffen, anschließendes Durchmischen und abschließendes Stehen des Mittels zur Auftrennung der temporären Emulsion herstellen. Insofern eine Komponente in einer anderen als der Phase, der die jeweilige Komponente zugeschrieben bzw. mit der sie in das Mittel eingebracht wurde, nicht völlig unlöslich ist, kann auch diese andere Phase im Rahmen der Einstellung von Löslichkeitsgleichgewichten durch Diffusion entsprechende Anteile der betreffenden Komponente enthalten.

### Beispiele

Die erfindungsgemäßen Mittel **E1** bis **E3** und das Vergleichsmittel **V1** wurden durch einfaches Zusammenrühren der Komponenten gemäß Tabelle 1 hergestellt. **E1** bis **E3** enthielten erfindungsgemäß das Naphthalinsulfonsäure-Formaldehyd-Kondensat *Lomar*® *LS* in unterschiedlichen Mengen, während **V1** kein Additiv aufwies. Als aliphatischer Benzin-Kohlenwasserstoff dienten C₉₋₁₃-Isoparaffine. Sämtliche Mittel hatten einen pH-Wert von 10 und enthielten unten eine klare und transparente wäßrige Phase I und oben eine cremig weißliche nicht wäßrige Phase II in einem Volumenverhältnis Phase I zu Phase II von 80 zu 20 und durch eine scharfe Grenzfläche getrennt. Die wäßrige Phase I war durch das Polymer leicht angedickt, so daß die durch Schütteln generierten temporären Emulsionen über einen zur bequemen Anwendung des Mittels ausreichenden Zeitraum von jeweils etwa 3 min beständig blieben und anschließend erneute Phasentrennung erfolgte.

**Tabelle 1**

| **Zusammensetzung [Gew.-%]** | **E1** | **E2** | **E3** | **V1** |
|---|---|---|---|---|
| Naphthalinsulfonsäure-Formaldehyd- | 0,1 | 0,2 | 0,4 | - |
| Kondensat | | | | |
| Natrium-C₁₂₋₁₄-Fettalkylsulfat | 0,25 | 0,25 | 0,25 | 0,25 |
| Ethanol | 5 | 5 | 5 | 5 |
| vernetztes Acrylsäurecopolymer | 0,02 | 0,02 | 0,02 | 0,02 |
| aliphatischer Benzin-Kohlenwasserstoff | 15 | 15 | 15 | 15 |
| wäßrige Ammoniaklösung, 25 Gew.-%ig | 0,2 | 0,2 | 0,2 | 0,2 |
| Wasser | *ad* 100 | *ad* 100 | *ad* 100 | *ad* 100 |

### Prüfung von Antibeschlag- und Antiregeneffekt

Zunächst wurden auf einem Spiegel der Größe 30 cm × 60 cm je 2 ml des jeweiligen Mittels mit einem gefalteten Vlies der Gesamtgröße 20 cm × 20 cm (*Chicopee, Duralace 60*) verteilt und praxisgerecht auspoliert. Nach 30 min erfolgte jeweils eine zweite identische Behandlung. Weitere 30 min später wurden jeweils derAnitbeschlag- und Antiregeneffekt wie folgt geprüft.

**Antibeschlageffekt**. Der behandelte Spiegel wurde für 5 sec über eine Schale (28 cm × 50 cm × 4 cm) mit 1,5 l kochendem Wasser gehalten und unmittelbar danach bewertet, ob und ggf. wie stark der Spiegel beschlagen war.

**Antiregeneffekt**. Mittels einer Pumpsprühflasche wurden innerhalb von etwa 4 sec ca. 10 g Testregen, hergestellt aus Leitungswasser und 8 g/l *wfk*-Teppichpigmentschmutz (55 Gew.-% Kaolin, 43 Gew.-% Quarz, 1,5 Gew.-% Flammruß 101, 0,5 Gew.-% Eisenoxid schwarz; *wfk*-Code *wfk-*09 W) der *wfk*-Testgewebe GmbH (http://www.wfk.de), gleichmäßig auf die vorbehandelte Spiegelfläche aufgesprüht. Bewertet wurde unmittelbar im Anschluß daran Benetzung sowie Tropfenbildung und nach dem Trocknen Schmutzverteilung sowie Fleckenbildung.

**Tabelle 2**

| **Effekt Zusammensetzung** | **Note** | **Beurteilung** |
|---|---|---|
| **Antibeschlageffekt** | | |
| **E1** | 3 | geringe Wirkung |
| **E2** | 2 | guter Schutz vor Beschlagen |
| **E3** | 2 | guter Schutz vor Beschlagen |
| **V1** | 3 | geringe Wirkung |

| **Antiregeneffekt** | Gesamteindruck der nassen Scheibe | |
|---|---|---|
| **E1** | 2,5 | gute Benetzung, wenige Tropfen |
| **E2** | 1,7 | sehr gute Benetzung, fast keine Tropfen |
| **E3** | 1,7 | sehr gute Benetzung, fast keine Tropfen |
| **V1** | 4,0 | gute Benetzung, reißt schnell auf |

| **Antiregeneffekt** | Gesamteindruck der trockenen Scheibe | |
|---|---|---|
| **E1** | 3,0 | etwas bessere Schmutzverteilung als **V1** |
| **E2** | 2,2 | Schmutz gleichmäßig verteilt, kaum Flecken |
| **E3** | 2,0 | Schmutz gleichmäßig verteilt, keine Flecken |
| **V1** | 4,0 | teilweise Flecken und "Ablaufspuren", |
| | | Schmutz nur im oberen Teil gleichmäßig |

Die Bewertung erfolgte jeweils visuell durch ein Panel von fünf Personen, indem jede Person jeweils den vier Mitteln die Position 1 bis 4 in der Reihenfolge abnehmenden Effektes zuordnete. Der jeweilige Mittelwert ist zusammen mit einer Beurteilung in Tabelle 2 als Note angegeben. Je geringer die Note ist, desto besser war der jeweilige Effekt.

Die Mittel **E1** bis **E3** zeigen im Gegensatz zu **V1** erfindungsgemäß sowohl einen Antiregeneffekt als auch einen Antibeschlageffekt.

## Patentansprüche

1. Flüssiges mehrphasiges Reinigungsmittel mit wenigstens zwei kontinuierlichen Phasen, das mindestens eine wäßrige Phase I sowie eine mit dieser wäßrigen Phase nicht mischbare, nicht wäßrige flüssige Phase II aufweist und sich durch Schütteln temporär in eine Emulsion überführen läßt, **dadurch gekennzeichnet, daß** es mindestens ein Naphthalinsulfonsäure-Formaldehyd-Kondensat enthält.

2. Mittel nach Anspruch 1; **dadurch gekennzeichnet, daß** es mindestens ein Naphthalinsulfonsäure-Formaldehyd-Kondensat in einer Menge von 0,001 bis 20 Gew.-%, vorzugsweise 0,01 bis 10 Gew.-%, insbesondere 0,05 bis 5 Gew.-%, besonders bevorzugt 0,1 bis 1,5 Gew.-% und äußerst bevorzugt 0,15 bis 0,5 Gew.-%, enthält.

3. Mittel nach einem der Ansprüche 1 oder 2, **dadurch gekennzeichnet, daß** die kontinuierlichen Phasen I und II durch eine scharfe Grenzfläche gegeneinander abgegrenzt sind.

4. Mittel nach einem der Ansprüche 1 bis 3, **dadurch gekennzeichnet, daß** eine oder beide der kontinuierlichen Phasen I und II Teile, bevorzugt 0,1 bis 35 Vol.-%, insbesondere 0,2 bis 20 Vol.-%, bezogen auf das Volumen der jeweiligen kontinuierlichen Phase, der jeweils anderen Phase als Dispergens enthalten.

5. Mittel nach einem der vorstehenden Ansprüche, **dadurch gekennzeichnet, daß** Phase I in Mengen von 0,1 bis 35 Vol.-%, bevorzugt 0,2 bis 20 Vol.-%, bezogen auf das Volumen der Phase II, in Phase II emulgiert ist.

6. Mittel nach einem der vorstehenden Ansprüche, **dadurch gekennzeichnet, daß** neben den kontinuierlichen Phasen I und II ein Teil der beiden Phasen als Emulsion einer der beiden Phasen in der anderen Phase vorliegt, wobei diese Emulsion durch zwei scharfe Grenzflächen, eine obere und eine untere, gegenüber den nicht an der Emulsion beteiligten Teilen der Phasen I und II abgegrenzt ist.

7. Mittel nach einem der vorstehenden Ansprüche, **dadurch gekennzeichnet, daß** es 35 bis 95 Vol.-% Phase I sowie 5 bis 65 Vol.-% Phase II, insbesondere 55 bis 95 Vol.-% Phase I sowie 5 bis 45 Vol.-% Phase II, äußerst bevorzugt 70 bis 95 Vol.-% Phase I sowie 5 bis 30 Vol.-% Phase II.

8. Mittel nach einem der vorstehenden Ansprüche, **dadurch gekennzeichnet, daß** es eine auf aliphatischen Benzin-Kohlenwasserstoffen, bevorzugt mit einem Siedebereich von 130 bis 260 °C, und/oder Terpen-Kohlenwasserstoffen, vorzugsweise Orangenöl und/oder Pine Oil, basierende oder daraus bestehende Phase II enthält.

9. Mittel nach einem der vorstehenden Ansprüche, **dadurch gekennzeichnet, daß** es in Phase II aliphatische Benzin-Kohlenwasserstoffen mit einem Siedebereich von 140 bis 220 °C, bevorzugt von 150 bis 200 °C, in Mengen, bezogen auf Phase II, von 60 bis 99,99 Gew.-%, vorzugsweise 90 bis 99,99 Gew.-%, insbesondere 95 bis 99,9 Gew.-%, äußerst bevorzugt 97 bis 99 Gew.-%, enthält.

10. Mittel nach einem der vorstehenden Ansprüche, **dadurch gekennzeichnet, daß** es anionisches und/oder nichtionisches Tensid enthält.

11. Mittel nach einem der vorstehenden Ansprüche, **dadurch gekennzeichnet, daß** es anionisches Tensid aus der Gruppe C₈-C₁₈-Alkylbenzolsulfonate, C₈-C₂₀-Alkansulfonate, C₈-C₁₈-Monoalkylsulfate, C₈-C₁₈-Alkylpolyglykolethersulfate mit 2 bis 6 Ethylenoxideinheiten sowie C₈-C₁₈-Alkylalkohol-Sulfobernsteinsäureester und deren Mischungen enthält.

12. Mittel nach einem der vorstehenden Ansprüche, **dadurch gekennzeichnet, daß** es nichtionisches Tensid aus der Gruppe der Ethoxylate längerkettiger Alkohole, der Alkylpolyglycoside und deren Mischungen in Phase I und/oder II enthält.

13. Mittel nach einem der vorstehenden Ansprüche, **dadurch gekennzeichnet, daß** es anionisches und nichtionisches Tensid enthält.

14. Mittel nach einem der vorstehenden Ansprüche, **dadurch gekennzeichnet, daß** es in Phase I anionisches, insbesondere C₁₂₋₁₄-Fettalkoholsulfate und/oder C₁₂₋₁₄-Fettalkoholpolyglykolethersulfate mit vorzugsweise 2 Ethylenoxideinheiten (EO), und in Phase II nichtionisches Tensid, insbesondere C₁₆₋₁₈-Fettalkoholpolyglykolether mit bevorzugt 2 bis 8 EO und/oder C₁₄₋₁₈-Fettsäurepolyglykolester mit vorzugsweise 2 bis 10 EO, enthält.

15. Mittel nach einem der vorstehenden Ansprüche, **dadurch gekennzeichnet, daß** es wasserlösliche organische Lösungsmittel aus der Gruppe der niederen Alkohole mit 2 oder 3 C-Atomen, der Glykolether Ethylenglykolmonobutylether oder Propylenglykolmonobutylether und deren Mischungen enthält.

16. Mittel nach einem der vorstehenden Ansprüche, **dadurch gekennzeichnet, daß** es in Phase I, bezogen auf Phase I, 0,1 bis 15 Gew.-%, vorzugsweise 1 bis 10 Gew.-%, Lösungsmittel enthält.

17. Mittel nach einem der vorstehenden Ansprüche, **dadurch gekennzeichnet, daß** es in Phase I Viskositätsregulator, insbesondere Homo- und/oder Copolymer der Acrylsäure bzw. deren Salze, in Mengen, bezogen auf Phase I, von bis zu 0,5 Gew.-%, vorzugsweise 0,001 bis 0,3 Gew.-%, insbesondere 0,01 bis 0,2 Gew.-%, äußerst bevorzugt 0,05 bis 0,15 Gew.-%, enthält.

18. Mittel nach einem der vorstehenden Ansprüche, **dadurch gekennzeichnet, daß** eine Phase I mit einer Viskosität von 0,1 bis 200 mPa·s, insbesondere 0,5 bis 100 mPa·s, äußerst bevorzugt 1 bis 60 mPa·s, enthält.

19. Mittel nach einem der vorstehenden Ansprüche, **dadurch gekennzeichnet, daß** es in Phase I flüchtiges Alkali, insbesondere Ammoniak und/oder Alkanolamin mit bis zu 9 C-Atomen beträgt, in Mengen, bezogen auf Phase I, von 0,01 bis 3 Gew.-%, bevorzugt 0,02 bis 1 Gew.-%, insbesondere 0,05 bis 0,5 Gew.-%, enthält.

20. Mittel nach einem der vorstehenden Ansprüche, **dadurch gekennzeichnet, daß** es mindestens ein weiteres Additiv, das ebenfalls eine Verringerung des Regenund/oder Beschlageffekts bewirkt, vorzugsweise mindestens einen mindestens alkoxylierten Dihydroxyaromaten, enthält.

21. Mittel nach einem der vorstehenden Ansprüche, **dadurch gekennzeichnet, daß** es 70 bis 95 Vol.-% wäßriger Phase I, enthaltend
0,01 bis 10 Gew.-% anionisches Tensid,
0 bis 3 Gew.-% nichtionisches Tensid,
0,1 bis 1,5 Gew.-% mindestens eines Naphthalinsulfonsäure-Formaldehyd-Kondensats,
0 bis 1,5 Gew.-% weiteres wasserlösliches Additiv zur Verringerung des Regen- und/oder Beschlageffekts,
0 bis 10 Gew.-% wasserlösliches organisches Lösungsmittel,
0 bis 0,5 Gew.-% Viskositätsregulator,
0 bis 3 Gew.-% flüchtiges Alkali,
0 bis 0,2 Gew.-% Parfüm und
*ad* 100 Gew.-% Wasser, und
5 bis 30 Vol.-% nichtwäßriger Phase II, enthaltend
0 bis 100 Gew.-% aliphatische Benzin-Kohlenwasserstoffe,
0 bis 100 Gew.-% Terpen-Kohlenwasserstoffe,
0 bis 5 Gew.-% mindestens eines alkoxylierten Dihydroxyaromaten der Formel A,
0 bis 5 Gew.-% nichtionisches Tensid und
0 bis 1 Gew.-% Parfüm,
enthält, wobei die Angaben in Gew.-% auf die jeweilige Phase bezogen sind, die Summe der aliphatischen Benzin- und Terpen-Kohlenwasserstoffe Phase II ad 100 Gew.-% komplettiert und die Phasen zusätzlich geringe Mengen an Farbstoff enthalten können.

22. Mittel nach dem vorstehenden Anspruch, **dadurch gekennzeichnet, daß** es die anionischen Tenside in Mengen von 0,01 bis 5 Gew.-%, bevorzugt 0,01 bis 0,5 Gew.-%, insbesondere 0,1 bis 0,3 Gew.-%, und die nichtionischen Tenside in Mengen von 0,001 bis 0,5 Gew.-%, bevorzugt 0,005 bis 0,1 Gew.-%, insbesondere 0,01 bis 0,05 Gew.-%, enthält.

23. Verfahren zur Reinigung harter Oberflächen, insbesondere Glas, bei dem ein Reinigungsmittel gemäß einem der vorstehenden Ansprüche durch Schütteln temporär in eine Emulsion überführt, in Mengen von 1,5 bis 10 g pro m² auf die zu reinigende Fläche, vorzugsweise durch Besprühen, aufgetragen und diese Fläche im Anschluß daran gegebenenfalls durch Wischen mit einem saugfähigen weichen Gegenstand gereinigt wird.

24. Verfahren zur Verringerung des Regeneffekts und/oder des Beschlageffekts auf einer mit einem flüssigen Reinigungsmittel behandelten harten Oberfläche, **dadurch gekennzeichnet, daß** die Oberfläche mit einem mindestens einNaphthalinsulfonsäure-Formaldehyd-Kondensat enthaltenden flüssigen Reinigungsmittel in konzentrierter oder verdünnter Form behandelt wird.

25. Verwendung von mindestens ein Naphthalinsulfonsäure-Formaldehyd-Kondensat in einem Reinigungsmittel für harte Oberflächen zur Verringerung des Regeneffekts und/oder des Beschlageffekts.

26. Erzeugnis, enthaltend ein Mittel nach einem der vorstehenden Mittelansprüche und einen Sprühspender.

## Claims

1. A liquid multiphase cleaning composition with at least two continuous phases which contains at least one aqueous phase I and a non-aqueous liquid phase II immiscible with this aqueous phase and which can be temporarily converted into an emulsion by shaking, **characterized in that** it contains at least one naphthalene sulfonic acid/formaldehyde condensate.

2. A composition as claimed in claim 1, **characterized in that** it contains at least one naphthalene sulfonic acid/formaldehyde condensate in a quantity of 0.001 to 20% by weight, preferably 0.01 to 10% by weight, more preferably 0.05 to 5% by weight, most preferably 0.1 to 1.5% by weight and, in one particularly advantageous embodiment, 0.15 to 0.5% by weight.

3. A composition as claimed in claim 1 or 2, **characterized in that** the continuous phases I and II are demarcated from one another by a sharp interface.

4. A composition as claimed in any of claims 1 to 3, **characterized in that** one or both of the continuous phases I and II contain parts, preferably 0.1 to 35% by volume and more preferably 0.2 to 20% by volume, based on the volume of the particular continuous phase, of the other phase as dispersant.

5. A composition as claimed in any of the preceding claims, **characterized in that** phase I is emulsified into phase II in quantities of 0.1 to 35% by volume and preferably in quantities of 0.2 to 20% by volume, based on the volume of phase II.

6. A composition as claimed in any of the preceding claims, **characterized in that** besides the continuous phases I and II, part of the two phases is present as an emulsion of one of the two phases in the other phase, this emulsion being demarcated by two sharp interfaces, namely an upper and a lower interface, from those parts of phases I and II which are not involved in the emulsion.

7. A composition as claimed in any of the preceding claims, **characterized in that** it contains 35 to 95% by volume of phase I and 5 to 65% by volume of phase II, more preferably 55 to 95% by volume of phase I and 5 to 45% by volume of phase II and most preferably 70 to 95% by volume of phase I and 5 to 30% by volume of phase II.

8. A composition as claimed in any of the preceding claims, **characterized in that** it contains a phase II based on or consisting of aliphatic gasoline hydrocarbons, preferably with a boiling range of 130 to 260°C, and/or terpene hydrocarbons, preferably orange oil and/or pine oil.

9. A composition as claimed in any of the preceding claims, **characterized in that** it contains in phase II aliphatic gasoline hydrocarbons with a boiling range of 140 to 220°C, preferably 150 to 200°C, in quantities - based on phase II - of 60 to 99.99% by weight, preferably 90 to 99.99% by weight, more preferably 95 to 99.9% by weight and, in one particularly advantageous embodiment, 97 to 99% by weight.

10. A composition as claimed in any of the preceding claims, **characterized in that** it contains anionic and/or nonionic surfactant.

11. A composition as claimed in any of the preceding claims, **characterized in that** it contains anionic surfactant from the group consisting of C₈₋₁₈ alkyl benzenesulfonates, C₈₋₂₀ alkane sulfonates, C₈₋₁₈ monoalkyl sulfates, C₈₋₁₈ alkyl polyglycol ether sulfates containing 2 to 6 ethylene oxide units and C₈₋₁₈ alkyl alcohol/sulfosuccinic acid esters and mixtures thereof.

12. A composition as claimed in any of the preceding claims, **characterized in that** it contains nonionic surfactant from the group of ethoxylates of relatively long-chain alcohols, alkyl polyglycosides and mixtures thereof in phase I and/or II.

13. A composition as claimed in any of the preceding claims, **characterized in that** it contains anionic and nonionic surfactant.

14. A composition as claimed in any of the preceding claims, **characterized in that** it contains anionic surfactant, more particularly C₁₂₋₁₄ fatty alcohol sulfates and/or C₁₂₋₁₄ fatty alcohol polyglycol ether sulfates preferably containing 2 ethylene oxide units (EO), in phase I and nonionic surfactant, more particularly C₁₆₋₁₈ fatty alcohol polyglycol ethers preferably containing 2 to 8 EO and/or C₁₄₋₁₈ fatty acid polyglycol esters preferably containing 2 to 10 EO, in phase II.

15. A composition as claimed in any of the preceding claims, **characterized in that** it contains water-soluble organic solvents from the group of lower alcohols and/or ether alcohols containing 2 or 3 carbon atoms, the glycol ethers ethylene glycol monobutyl ether or polypropylene glycol monobutyl ether and mixtures thereof.

16. A composition as claimed in any of the preceding claims, **characterized in that** it contains - based on phase I - 0.1 to 15% by weight and preferably 1 to 10% by weight of solvent in phase I.

17. A composition as claimed in any of the preceding claims, **characterized in that** it contains viscosity regulators, more particularly homopolymers and/or copolymers of acrylic acid or salts thereof, in phase I in quantities - based on phase I - of up to 0.5% by weight, preferably 0.001 to 0.3% by weight, more preferably 0.01 to 0.2% by weight and most preferably 0.05 to 0.15% by weight.

18. A composition as claimed in any of the preceding claims, **characterized in that** it contains a phase I with a viscosity of 0.1 to 200 mPa·s, preferably 0.5 to 100 mPa·s and more preferably 1 to 60 mPa·s.

19. A composition as claimed in any of the preceding claims, **characterized in that** it contains volatile alkali, more particularly ammonia and/or alkanolamine containing up to 9 carbon atoms, in phase I in quantities - based on phase I - of 0.01 to 3% by weight, preferably 0.02 to 1% by weight and more preferably 0.05 to 0.5% by weight.

20. A composition as claimed in any of the preceding claims, **characterized in that** it contains at least one other additive which also reduces the rain and/or film effect, preferably at least one alkoxylated aromatic dihydroxy compound.

21. A composition as claimed in any of the preceding claims, **characterized in that** it contains
70 to 95% by volume of aqueous phase I containing
0.01 to 10% by weight of anionic surfactant,
0 to 3% by weight of nonionic surfactant,
0.1 to 1.5% by weight of at least one naphthalene sulfonic acid/formaldehyde condensate,
0 to 1.5% by weight of other water-soluble additive for reducing the rain and/or film effect,
0 to 10% by weight of water-soluble organic solvent,
0 to 0.5% by weight of viscosity regulator,
0 to 3% by weight of volatile alkali,
0 to 0.2% by weight of perfume and
to 100% by weight water, and
5 to 30% by volume of non-aqueous phase II containing
0 to 100% by weight of aliphatic gasoline hydrocarbons,
0 to 100% by weight of terpene hydrocarbons,
0 to 5% by weight of at least one alkoxylated aromatic dihydroxy compound corresponding to formula A,
0 to 5% by weight of nonionic surfactant and
0 to 1% by weight of perfume,
the % by weight being based on the particular phase, the sum of the aliphatic gasoline and terpene hydrocarbons completing phase II to 100% by weight and the phases optionally containing small amounts of dye.

22. A composition as claimed in any of the preceding claims, **characterized in that** it contains the anionic surfactants in quantities of 0.01 to 5% by weight, preferably 0.01 to 0.5% by weight and more preferably 0.1 to 0.3% by weight and the nonionic surfactants in quantities of 0.001 to 0.5% by weight, preferably 0.005 to 0.1% by weight and more preferably 0.01 to 0.05% by weight.

23. A process for cleaning hard surfaces, more particularly glass, in which a cleaning composition according to any of the preceding claims is temporarily converted into an emulsion by shaking, applied to the surface to be cleaned, preferably by spraying, in quantities of 1.5 to 10 g per m² and the surface is then optionally cleaned by wiping with a soft absorbent material.

24. A process for reducing the rain effect and/or the film effect on a hard surface treated with a liquid cleaning composition, **characterized in that** the surface is treated with a liquid cleaning composition in concentrated or diluted form containing at least one naphthalene sulfonic acid/formaldehyde condensate.

25. The use of at least one naphthalene sulfonic acid/formaldehyde condensate in a multiphase composition for cleaning hard surfaces to reduce the rain effect and/or the film effect.

26. A product containing a composition as claimed in any of the preceding composition claims and a spray dispenser.

## Revendications

1. Produit de nettoyage liquide à plusieurs phases avec au moins deux phases continues, qui possède au moins une phase aqueuse I ainsi qu'une phase II liquide non aqueuse et non miscible à cette phase aqueuse, le produit pouvant être converti par agitation temporairement en une émulsion, **caractérisé en ce qu'**il contient au moins un condensé d'acide naphthalène-sulfonique - formaldéhyde.

2. Produit selon la revendication 1, **caractérisé en ce qu'** il contient au moins un condensé acide naphtalènesulfonique-formaldéhyde en une quantité allant de 0,001 à 20 % en poids, de préference de 0,01 à 10 % en poids, en particulier de 0,05 à 5 % en poids et d'une manière particulièrement préférée de 0,1 à 1,5 % en poids et d'une manière extrêmement préférée de 0,15 à 0,5 % en poids.

3. Produit selon l'une quelconque des revendications 1 ou 2, **caractérisé en ce que** les phases continues I et II sont délimitées l'une par rapport à l'autre, par une interface nette.

4. Produit selon l' une quelconque des revendications 1 à 3, **caractérisé en ce qu'** une ou les deux phases continues I et II contiennent des parties dispersés de l' autre phase, de préférence de 0,1 à 35% en volume, en particulier de 0,2 à 20 % en volume, rapporté au volume des phases continues respectives.

5. Produit selon l'une quelconque des revendications précédentes, **caractérisé en ce que** la phase I est mise en émulsion dans la phase II en quantité allant de 0,1 à 35 % en volume, de préférence de 0,2 à 20 % en volume rapporté au volume de la phase II.

6. Produit selon l'une quelconque des revendications précédentes,
**caractérisé en ce qu'**
à côté des phases I et II, continues, une partie des deux phases se présentent sous forme d'émulsion d'une des deux phases dans l'autre phase, pour laquelle cette émulsion est séparée par deux interfaces nettes, l'une supérieure et l'autre inférieure vis-à-vis des parties qui ne prennent pas part à l'émulsion des phases I et II.

7. Produit selon l'une quelconque des revendications précédentes,
**caractérisé en ce qu'**
il contient de 35 à 95 % en volume de phase I ainsi que 5 à 65 % en volume de phase II, en particulier de 55 à 95 % en volume de phase I ainsi que 5 à 45 % en volume de phase II, d'une manière extrêmement préférée de 70 à 95 % en volume de phase I ainsi que de 5 à 30 % en volume de phase II.

8. Produit selon l'une quelconque des revendications précédentes,
**caractérisé en ce qu'**
il contient une phase II basée sur ou constituée d'hydrocarbures aliphatiques, de préférence ayant une zone d'ébullition de 130 à 260°C, et/ou d'hydrocarbures-terpènes, de préférence de l'essence d'orange et/ou de l'essence de pin.

9. Produit selon l'une quelconque des revendications précédentes,
**caractérisé en ce qu'**
il contient dans la phase II des hydrocarbures aliphatiques ayant une zone d'ébullition de 140 à 220°C, de préférence de 150 à 200°C, en quantités rapportées à la phase II, de 60 à 99,99 % en poids, de préférence de 90 à 99,99 % en poids, en particulier de 95 à 99,9 % en poids et d'une manière extrêmement préférée de 97 à 99 % en poids.

10. Produit selon l'une quelconque des revendications précédentes,
**caractérisé en ce qu'**
il contient un agent tensioactif anionique et/ou non ionique.

11. Produit selon l'une quelconque des revendications précédentes, **caractérisé en ce qu'** il contient un agent tensioactif anionique choisi dans le groupe des (alkyl en C₈-C₁₈)benzénesulfonates, des (alkane en C₈-C₂₀)sulfonates, des mono(alkyl en C₈-C₁₈)sulfates, des éthersulfates de C₈-C₁₈ alkypolyglycol ayant de 2 à 6 éléments d'oxyde d'éthylène, ainsi que des esters d'alcool (alkylique en C₈-C₁₈) d'acide sulfosuccinique et leurs mélanges.

12. Produit selon l'une quelconque de revendications précédentes, **caractérisé en ce qu'** il contient dans la phase I et/ou II un agent tensioactif non ionique choisi dans le groupe des éthoxylates d'alcool à chaîne plus longue, des alkylpolyglycosides et de leurs mélanges.

13. Produit selon l'une quelconque des revendications précédentes, **caractérisé en ce qu'**il contient un agent tensioactif anionique et non ionique.

14. Produit selon l'une quelconque des reventdications précédentes, **caractérisé en ce qu'**il contient dans la phase I un agent tensioactif anionique en particulier des sulfates d'alcool gras en C12-C14 et/ou des sulfates d'éther d'alcool gras et de polyglycol ayant de préférence 2 éléments d'oxyde d'éthylène (OE) et dans la phase II un agent tensioactif non ionique, en particulier un éther d'alcool gras en C16-C18 et de polyglycol ayant de préférence de 2 à 8 OE et/ou un ester d'acide gras en C14-C18 et de polyglycol ayant de préférence de 2 à 10 OE.

15. Produit selon l'une quelconque des revendications précédentes, **caractérisé en ce qu'**il contient des solvants organiques solubles dans l'eau choisis dans le groupe des alcools inférieurs, ayant 2 ou 3 atomes de carbone, de l'éther monobutylique d'éthylèneglycol, de l'éther monobutylique de propylèneglycol, les derniers étant des éthers de glycol, ainsi que leurs mélanges.

16. Produit selon l'une quelconque des revendications précédentes,
**caractérisé en ce qu'**
il contient dans la phase I rapporté à la phase I de 0,1 à 15 % en poids, de préférence de 1 à 10 % en poids de solvant.

17. Produit selon l'une quelconque des revendications précédentes,
**caractérisé en ce qu'**
il contient dans la phase I un régulateur de viscosité, en particulier des homo- et/ou des copolymères d'acide acrylique ou de leurs sels, en quantités rapportées à la phase I de jusqu'à 0,5 % en poids, de préférence de 0,001 à 0,3 % en poids, en particulier de 0,01 à 0,2 % en poids, d'une manière particulièrement préférée de 0,05 à 15 % en poids.

18. Produit selon l'une quelconque des revendications précédentes,
**caractérisé en ce qu'**
il contient une phase I ayant une viscosité de 0,1 à 200 mPa.s, en particulier de 0,5 à 100 mPa.s et d'une manière extrêmement préférée de 1 à 60 mPa.s.

19. Produit selon l'une quelconque des revendications précédentes,
**caractérisé en ce qu'**
il contient dans la phase I un alcali volatil, en particulier de l'ammoniac et/ou une alkanolamine ayant jusqu'à 9 atomes de C, en quantités rapportées à la phase I, allant de 0,01 à 3 % en poids de préférence de 0,02 à 1 % en poids, en particulier de 0,05 à 0,5 % en poids.

20. Produit selon l'une quelconque des revendications précédentes,
**caractérisé en ce qu'**
il contient au moins un autre additif qui occasionne également une diminution de l'effet de pluie et/ou de l'effet de buée, de préférence au moins un produit dihydroxyaromatique au moins alkoxylé.

21. Produit selon l'une quelconque des revendications précédentes,
**caractérisé en ce qu'**
il contient
de 70 à 95 % en volume de phase aqueuse I contenant :
de 0,01 à 10 % en poids d'agent tensioactif anionique,
de 0 à 3 % en poids d'agent tensioactif non ionique,
de 0,1 à 1,5 % en poids d'au moins un condensé d'acide naphtalènesulfonique-formaldéhyde,
de 0 à 1,5 % en poids d'un autre additif soluble dans l'eau en vue de la diminution de l'effet de pluie et/ou de buée,
de 0 à 10 % en poids de solvant organique soluble dans l'eau,
de 0 à 0,5 % en poids d'un régulateur de viscosité,
de 0 à 3 % en poids d'un alcali volatil,
de 0 à 0,2 % en poids de parfum, et
qsp. 100 % en poids d'eau, et
de 5 à 30 % en volume de phase II non aqueuse contenant:
de 0 à 100 % en poids d'hydrocarbures aliphatique,
de 0 à 100 % en poids d'hydrocarbures terphéniques,
de 0 à 5 % en poids d'au moins un composé dihydrocyaromatique alkoxylé de formule A,
de 0 à 5 % en poids d'un agent tensioactif non ionique, et
de 0 à 1 % en poids de parfum,
des données en % en poids se rapportant à la quantité respective de la phase, la somme des hydrocarbures aliphatiques et terpéniques de la phase II se complète 100 % en poids, et les phases peuvent contenir en supplément de faibles les quantités de colorant.

22. Produit selon la revendication précédente, **caractérise en ce qu'**il contient les agents tensioactifs anioniques en quantités allant de 0,01 à 5 % en poids de préférence de 0,01 à 0,5 % en poids, en particulier de 0,1 à 0,3 % en poids et les agents tensioactifs non ioniques en quantités allant de 0,001 à 0,5 % en poids, de préférence de 0,005 à 0,1 % en poids, en particulier de 0,01 à 0,05 % en poids.

23. Procédé de nettoyage de surfaces dures en particulier le verre, dans lequel, un produit de nettoyage conformément à l'une des revendications précédentes est converti en une émulsion temporairement par agitation, appliqué en quantités allant de 1,5 à 10 g par m² sur la surface à nettoyer de préférence par vaporisation on purifie ces surfaces en connexion avec cela, par frottement avec un objet doux absorbant.

24. Procédé de diminution de l'effet de pluie et/ou de l'effet de buée sur une des surfaces dures traitées avec un produit de nettoyage liquide,
**caractérisé en ce que**
la surface est traitée avec un produit de nettoyage liquide contenant au moins un condensé acide naphtalènesulfonique-formaldéhyde sous forme concentrée ou diluée.

25. Utilisation d'au moins un condensé acide naphtalènesulfonique-formaldéhyde dans un produit de nettoyage pour surfaces dures en vue de la diminution de l'effet de pluie et/ou de l'effet de buée.

26. Article contenant une composition selon l'une quelconque des revendications de produit précédentes et un dispensateur de vaporisation.
